# FASCICULE DE BREVET EUROPEEN

(11) **EP 0 030 175 B1**
(45) Date de publication et mention de la délivrance du brevet: **17.10.1984**
(21) Numéro de dépôt: 80401594.9
(22) Date de dépôt: 07.11.1980
(51) Int. Cl.: A63C 9/085

(54) **Butée avant de fixation de ski**
Vorderbacken für Skibindung
Toe binding for ski

(30) Priorité: 13.11.1979 FR 7927894
(43) Date de publication de la demande: 10.06.1981
(73) Titulaire: Sté. Look Société Anonyme, 58004 Nevers Cedex (FR)
(72) Inventeur: Andrieu, Louis, F-58130 Guerigny (FR); Bernard, Jean, F-58000 Nevers (FR); Beyl, Jean, F-58000 Nevers (FR); Le Faou, Daniel, F-58640 Varennes Vauzelles (FR); Peyre, Henri, F-58000 Nevers (FR); Veniat, Jacky, F-58000 Nevers (FR)
(74) Mandataire: Tony-Durand, Serge

## Description

La présente invention a pour objet une butée avant de fixation de ski.

On connaît par la demande de brevet français publiée sous le N° 2.413.915 une butée avant de fixation de ski comportant une mâchoire constituée de deux bras latéraux destinés à coopérer avec la partie avant de la chaussure pour retenir celle-ci dans l'axe du ski, cette mâchoire (ou embout) étant articulée autour d'un axe horizontal sur un corps qui est lui-même articulé sur un axe vertical matérialisé par un pivot fixé au ski. Le pivot présente une partie en forme de came contre laquelle est appliqué un piston sollicité par un ressort logé à l'intérieur du corps, ce qui tend à immobiliser le corps élastiquement en rotation autour du pivot.

Le piston est monté coulissant dans le corps et porte un organe suiveur s'appuyant sur deux rampes solidaires de l'embout, de sorte que, en cas de chute arrière, l'embout pivote autour de l'axe horizontal, tandis que l'organe suiveur et le piston s'écartent de la came, ce qui réduit la dureté de déclenchement de la fixation.

Cependant, une telle butée ne permet pas de réduire la dureté du mécanisme élastique de déclenchement en cas de chute avant.

Par la demande EP 25.747, on connaît par ailleurs une butée avant dans laquelle les bras de retenue de la chaussure peuvent pivoter sur le ski autour d'un axe vertical, et un organe palpeur est adapté pour être en contact avec la partie frontale avant de la chaussure et pour coopérer avec le dispositif élastique, assurant l'immobilisation de l'embout en position de retenue de la chaussure, et ce par l'intermédiaire de tiges coulissantes de façon que la dureté de déclenchement de celui-ci se trouve diminuée en cas d'actionnement de ce palpeur résultant d'une chute avant et/ou d'une poussée axiale de la chaussure.

En effet comme l'organe palpeur est constitué par une plaquette présentant une forme concave sensiblement en arc de cercle, adaptée pour coopérer avec l'avant de la chaussure, une poussée exercée sur cet organe, soit lors d'une chute du skieur vers l'avant, soit lors d'une poussée axiale à l'occasion par exemple d'une flexion du ski, provoque une poussée sur le piston dans le sens contraire à la force qui l'applique contre le pivot. En fonction du réglage de la dureté en torsion de la butée et en fonction de l'importance de la poussée exercée sur l'organe palpeur, la force appliquant le piston contre le pivot peut être seulement diminuée, alors que le piston reste appliqué contre la came du pivot, ou bien le piston peut être décollé du pivot, et la force de retenue disparaît.

Dans la forme de réalisation selon les figures 13 et 14 de la demande EP 25.747, l'organe palpeur ainsi prévu consiste en un levier coudé monté pivotant autour d'un axe horizontal transversal porté par le corps de la butée.

On résoud ainsi deux difficultés rencontrées dans le fonctionnement de ces butées avant : la première difficulté est rencontrée lors des dégagements par chutes complexes dans lesquelles se combinent les mouvements de chute vers l'avant et les torsions du skieur. Il se produit alors une augmentation considérable de la dureté globale du dégagement en torsion de la chaussure en raison du frottement notablement accru entre l'avant de la chaussure et le ski, qui s'ajoute à la dureté propre de déclenchement.

La seconde difficulté se produit en cas de poussée axiale sur la butée. Cette poussée peut apparaître dans diverses circonstances, par exemple en cas de freinage brutal du ski ou de flexion importante du ski qui tend à comprimer la chaussure entre la butée avant et la talonnière, le dégagement latéral de la chaussure étant contrarié dans tous les cas par les frottements parasitaires se développant entre la chaussure et la butée avant.

La seconde réalisation de butée mentionnée ci- dessus permet de résoudre avantageusement ces difficultés. Cependant, la dureté du mécanisme de déclenchement de cette butée n'est pas diminuée en cas de chute arrière. Or il s'agit également là d'un phénomène entraînant une difficulté de fonctionnement d'une butée avant.

L'invention a donc pour but de modifier la réalisation précitée pourvue d'un palpeur, afin de pouvoir diminuer la dureté du mécanisme de déclenchement de cette butée avant aussi bien en cas de chute arrière qu'en cas de chute avant.

A cet effet, conformément à l'invention la mâchoire étant articulée sur le corps autour d'un axe horizontal transversal, il est prévu, entre cette mâchoire et l'organe palpeur, des moyens d'interconnexion adaptés à transmettre à ce dernier un mouvement de pivotement quand la mâchoire est entraînée vers le haut lors d'une chute en arrière du skieur, de sorte que l'organe palpeur agit également dans ce cas sur le dispositif élastique pour en réduire la dureté de déclenchement.

Dans ces conditions, lorsque le skieur est en position de chute arrière, le soulèvement de l'embout provoque le basculement de l'organe palpeur de sorte que celui-ci fait coulisser les tiges dans le corps et que celles-ci décollent du pivot le piston du dispositif élastique, ou du moins diminuent la force avec laquelle il est appliqué sur la came du pivot.

La butée selon l'invention apporte donc une sécurité supplémentaire au skieur en facilitant le dégagement de la chaussure en torsion aussi bien en cas de chute arrière qu'en cas de chute avant.

Dans une forme de réalisation particulière, les moyens d'interconnexion, existant entre l'organe palpeur et la mâchoire, consistent en une rampe incurvée prévue sur l'organe palpeur et un organe suiveur solidaire de la mâchoire. De préférence cet organe suiveur est constitué par une broche transversale portée par la mâchoire.

Ainsi, lorsque la chaussure n'est pas engagée dans la fixation, l'organe palpeur est maintenu en place par la broche portée par l'étrier.

D'autres particularités et avantages de l'invention apparaîtront au cours de la description qui va suivre. Aux dessins annexés, on a représenté à titre d'exemples non limitatifs deux modes de réalisation de la butée avant selon l'invention.

La figure 1 est une vue de face d'une première forme de réalisation de la butée avant selon l'invention, représentée montée sur le ski et avec la chaussure engagée dans la butée.
La figure 2 est une vue de dessus de la butée de la figure 1.
La figure 3 est une vue en coupe longitudinale, suivant III-III de la figure 4 de la butée des figures 1 et 2.
La figure 4 est une vue de dessus en coupe suivant IV-IV de la figure 3.
La figure 5 est une vue analogue à la figure 3 montrant une chute avant.
La figure 6 est une vue analogue à la figure 5 montrant une chute arrière.
La figure 7 est une vue-en coupe longitudinale suivant VII-VII de la figure 8 d'une seconde forme de réalisation de la butée conforme à l'invention.
La figure 8 est une vue de dessus en coupe suivant VIII-VIII de la figure 7.
La figure 9 est une vue analogue à la figure 7, montrant une chute avant.
La figure 10 est une vue analogue à la figure 9 montrant une chute arrière.

En se reportant aux figures 1 à 4, on voit une butée avant de fixation de ski, montée sur un ski 1 et comportant une mâchoire constituée de deux bras latéraux 2, destinés à coopérer avec la partie avant de la chaussure 20 pour retenir celle-cl. dans l'axe du ski 1, et un corps 3 monté à pivotement autour d'un pivot 4 fixé verticalement sur le ski 1 ; les bras 2 sont portés par un étrier 10 constitué de deux joues latérales 5 montées rotativement sur le corps 3 autour d'un axe horizontal h.

Les bras 2 constituant la mâchoire ou embout de retenue de la chaussure peuvent pivoter par rapport aux joues 5 autour d'axes verticaux 6, afin de pouvoir s'adapter aux différentes formes particulières des chaussures, la position angulaire des bras 2 étant réglable au moyen des vis 7 qui prennent appui contre les joues 5.

La butée comprend également un dispositif élastique logé dans le corps 3, et assurant l'immobilisation de l'embout 2 en position de retenue de la chaussure 20 avec une dureté prédéterminée de déclenchement. Ce dispositif élastique comporte un piston 8 pourvu d'une tige 30 et appliqué élastiquement contre une came 9 formée par un méplat ménagé sur le pivot fixe 4, vers l'avant du ski. Le piston 8 est normalement maintenu appliqué contre cette came par un ressort 11 coaxial à la tige 30, et qui prend appui sur un bouchon de réglage 12 vissé dans le corps 3.

La butée comprend également un organe palpeur 13 adapté pour être en contact avec la partie frontale avant de la chaussure 20, et pour coopérer avec le dispositif élastique de façon à diminuer la dureté de déclenchement de celui-ci, lors d'une position en chute avant du skieur et/ou d'une poussée axiale de la chaussure.

Conformément à l'invention, l'organe palpeur 13 est monté rotativement autour d'un axe transversal 14 de telle sorte qu'il puisse agir sur le dispositif élastique en abaissant sa dureté de déclenchement également en cas de position en chute arrière du skieur.

A cet effet, l'organe palpeur 13 est constitué par un levier coudé dont la face 15 tournée du côté de la chaussure 20 est profilée pour coopérer avec cette dernière en présentant une surface concave, la face 17 de l'organe palpeur tournée vers l'avant du ski prend appui contre les extrémités de deux tiges 16 montées à coulisse dans le corps 3, de part et d'autre du pivot 4 ; les tiges 16 sont ainsi interposées entre l'organe palpeur 13 placé entre les bras latéraux 2, et le piston 8 de retenue de la butée dans sa position normale.

L'axe transversal 14 de pivotement du palpeur 13 est supporté à ses deux extrémités par le corps 3. D'autre part, le levier palpeur 13 présente, du côté tourné vers la chaussure 20, une rampe 32 contre laquelle prend appui un organe suiveur solidaire de l'embout. Dans l'exemple représenté, cet organe suiveur est constitué d'une broche transversale 18 dont les extrémités sont fixées aux joues latérales 5 de l'étrier 10 et qui est pourvue de préférence d'un rouleau antifriction (de manière à limiter les frottements entre l'organe suiveur 18 et la rampe 32).

La butée avant qui vient d'être décrite fonctionne de la manière suivante :
En chute avant (figure 5), la chaussure 20 bascule selon la flèche AV et sa partie frontale avant repousse l'organe palpeur 13 qui pivote autour de l'axe 14 vers le piston 8. Le levier 13 pousse donc les tiges 16 qui coulissent dans leur logement du corps 3, et exercent sur le piston 8 une force opposée à la force de rappel du ressort 11. Si la poussée transmise par l'organe palpeur 13 est supérieure à la force antagoniste du ressort 11, le piston 8 s'écarte du méplat 9, comme représenté à la figure 5.

La dureté propre de déclenchement en torsion de la butée, due à l'action du piston 8 sur la came 9 est donc nulle ; la résistance au déclenchement est alors due exclusivement aux frottements s'exerçant entre la chaussure et le ski et entre la chaussure et la fixation.

Si la poussée transmise par le palpeur 13 est inférieure à la force de rappel du piston 8 par le ressort 11, le piston 8 reste appliqué contre la came 9, mais avec une force moindre, de sorte - que la dureté du déclenchement est diminuée.

En chute arrière, la chaussure 20 se soulève vers l'arrière (flèche AR, figure 6), et sa partie frontale s'écarte de la face profilée 15 du palpeur 13. Cependant, la chaussure soulève l'embout constitué par les bras 2, de sorte que l'embout et l'étrier 10 pivotent autour de l'axe horizontal h. La broche 18 solidaire de l'étrier 10 pivote avec celui-ci et agit sur la rampe 32 pour faire pivoter le levier 13 comme précédemment, comme on le voit sur la figure 6. De ce fait, le palpeur 13 exerce une poussée longitudinale sur les tiges 16 qui coulissent dans le corps 3 et appliquent au piston 8 une force antagoniste à la force du ressort de rappel 11. Si la force exercée sur l'embout par la chaussure 20 est suffisante pour créer une poussée sur le piston 8 supérieure à sa force de rappel, celui-ci se décolle du méplat 9, comme illustré à la figure 6. Dans le cas contraire, la dureté du mécanisme de déclenchement est simplement diminuée.

La forme de réalisation représentée aux figures 7 à 10 diffère de la précédente en ce que le dispositif élastique de retenue est pourvu d'un second piston 19, monté coulissant à l'intérieur d'un piston 21 normalement appliqué sur la came 9 par un ressort de rappel 22. Le second piston 19 a donc une surface inférieure à celle du piston 21, et est sollicité élastiquement contre ce dernier par un ressort 23 disposé intérieurement au ressort 22. Comme dans la réalisation précédente, ces deux ressorts prennent appui sur le bouchon fileté 12 de réglage de la dureté du mécanisme, dans lequel coulisse l'extrémité de la tige 24 du piston 19.

Ce dernier comporte une creusure dans laquelle est engagée une tige transversale 25, interposée par conséquent entre le piston 19 et le piston 21, et dont les extrémités traversent des lumières latérales 27 du piston 21, et 26 du corps 3. Ces lumières sont allongées dans la direction longitudinale, afin d'autoriser un débattement de la tige 25 dans cette direction pour qu'elle puisse s'écarter du piston 21. L'organe palpeur 28 est pourvu d'une tige transversale 29, dont les extrémités sont reliées à celles de la tige 25 par des biellettes 31.

Cette butée fonctionne comme suit :

En cas de chute avant (figure 9), la chaussure . 20 exerce sur le palpeur 28 une poussée qui est transmise au piston 19 par le cadre constitué par les tiges 29, 25, et les biellettes 31. Si la poussée est supérieure à la force de rappel du ressort 23, la tige 25 s'écarte du piston 21 (qui reste par contre appliqué sur le méplat 9), les extrémités de la tige 25 coulissent dans les ouvertures 26, 27 en écartant le piston 19 du piston 21.

Dans ces conditions, la dureté du mécanisme de déclenchement est réduite, mais non ramenée à zéro, puisque le piston 21 demeure appliqué contre le pivot 4 par son ressort de rappel 22.

En cas de chute arrière (figure 10). La chaussure 20 soulève les bras latéraux 2. De ce fait, l'axe 18 est soulevé et fait pivoter le palpeur 28 vers le pivot fixe 4, de sorte que la poussée transmise par les biellettes 31 à la tige 25 décolle comme précédemment le piston 19 du piston 21, si cette poussée est supérieure à la force de rappel du ressort 23.

Dans le cas contraire, le piston 19 et la tige 25 restent appliqués contre le piston 21, mais la dureté du mécanisme de déclenchement est diminuée.

Ce mode de réalisation présente l'avantage d'éviter le «flottement» qui se produit dans la butée, lorsqu'il y a une accumulation excessive de neige sous la chaussure. En effet, celle-ci est alors surélevée par rapport à sa position normale, de sorte que l'embout de retenue est également surélevé, comme dans la position représentée à la figure 6, et peut provoquer alors un décollement permanent du piston 8 du méplat 9. Dans la seconde forme de réalisation, seul le piston intérieur 19 est repoussé, de sorte qu'il subsiste toujours une certaine résistance au déclenchement, due à l'action du piston extérieur 21 sur le méplat 9.

L'invention n'est pas limitée au mode de réalisation décrit et peut comporter des variantes d'exécution. Ainsi, l'organe palpeur peut être agencé pour s'adapter à la semelle de la chaussure plutôt qu'à sa tige.

## Revendications

1. Butée avant de fixation de ski, comportant :
- une mâchoire constituée de deux bras latéraux (2) destinés à coopérer avec la partie avant de la chaussure (20) pour retenir celle-ci dans l'axe du ski, cette mâchoire étant portée par un corps (3) monté à pivotement autour d'un pivot (4) destiné à être fixé verticalement au ski,
- un dispositif élastique (8, 11, 19, 21, 23, 22) logé dans le corps et assurant l'immobilisation des bras (2) en position de retenue de la chaussure avec une dureté prédéterminée de déclenchement,
- et un organe palpeur (13, 28) en forme de levier coudé rotatif autour d'un axe horizontal transversal (14) supporté par le corps (3), adapté pour être en contact avec la partie frontale avant de la chaussure et pour agir sur le dispositif élastique (8, 11, 19, 21, 23, 22) par des tiges coulissantes (16) ou biellettes (31) de façon à diminuer la dureté de déclenchement de celui-ci lors de son pivotement sous l'effet d'une poussée due à une chute avant du skieur et/ou à une poussée axiale de la chaussure, caractérisée en ce que la mâchoire (2) étant articulée sur le corps (3) autour d'un axe horizontal transversal (h), il est prévu, entre cette mâchoire et l'organe palpeur (13, 28), des moyens d'interconnexion adaptés à transmettre à ce dernier un mouvement de pivotement quand la mâchoire (2) est entraînée vers le haut lors d'une chute en arrière du skieur, de sorte que l'organe palpeur (13, 28) agit également dans ce cas sur le dispositif élastique (8, 11, 19, 21, 23, 22) pour en réduire la dureté de déclenchement.

2. Butée avant selon la revendication 1, caractérisée en ce que les moyens d'interconnexion existant entre l'organe palpeur (13, 28) et la mâchoire (2), consistent en une rampe incurvée (32) prévue sur l'organe palpeur et un organe suiveur (18) solidaire de la mâchoire.

3. Butée avant selon la revendication 2, caractérisée en ce que l'organe suiveur solidaire de la mâchoire (2), est constitué par une broche transversale (18) portée par cette mâchoire, et de préférence pourvue d'un galet antifriction apte à rouler contre la rampe.

4. Butée avant selon l'une des revendications précédentes, dans laquelle le dispositif élastique de retenue des bras (2) dans leur position normale comporte un premier piston (21) monté coulissant dans le corps (3) et appliqué contre une came formée sur le pivot fixe (4) par un premier organe élastique (22) logé dans le corps, caractérisée en ce que ce dispositif élastique est pourvu d'un second piston (19) de surface inférieure à celle du premier (21) et monté à coulisse à l'intérieur de celui-ci, et d'un second organe élastique (23) sollicitant le second piston (19) contre le premier piston (21), et en ce que cette butée comprend des moyens pour faire coopérer l'organe palpeur (28) avec le second piston (19) afin d'écarter celui-ci du premier piston (21) en diminuant corrélativement la dureté de déclenchement en cas de chute avant ou arrière.

5. Butée avant selon la revendication 5, caractérisée en ce que lesdits moyens comprennent une première tige (29) disposée transversalement dans l'organe palpeur (28), dont les extrémités sont reliées par les biellettes (31) à celles d'une seconde tige (25) positionnée transversalement entre les deux pistons (19, 21) de façon à constituer un cadre solidaire de l'organe palpeur (28), des lumières convenables (26, 27) étant ménagées dans le corps (3) et dans le premier piston (21), afin de permettre des va-et-vient de la seconde tige (25) et du second piston (19) par rapport au premier piston (21) consécutivement aux rotations de l'organe palpeur (28).

## Claims

1. Toe binding for ski, comprising :
- a jaw unit constituted by two lateral arms (2) intended to cooperate with the front portion of the ski boot (20) in order to maintain this latter in the axis of the ski, this jaw unit being carried by a body (3) mounted for pivotal displacement about a pivot (4) which is intended to be attached vertically to the ski,
- a resilient device (8, 11, 19, 21, 23, 22) housed within the body for locking the arms (2) in the bootretaining position with a predetermined stiffness of release,
- and a feeler member (13, 28) in the form of an elbowed lever rotatably mounted on a horizontal cross-pin (14) supported by the body (3), adapted to be in contact with the front end portion of the ski boot and to produce action on the resilient device (8, 11, 19, 21, 23, 22) by means of sliding rods (16) or crank-arms (31) in order to reduce the stiffness of release of this latter at the time of its pivotal displacement under the action of a thrust resulting from a forward fall of the skier and/or from an axial thrust of the ski boot, characterized in that, since the jaw unit (2) is pivoted on the body (3) about a transverse horizontal axis (h), provision is made between this jaw unit and the feeler member (13, 28) for interconnection means adapted to transmit a pivotal movement to this latter when the jaw unit (2) is upwardly displaced at the time of a backward fall of the skier, with the result that the feeler member (13, 28) also produces action on the resilient device (8, 11, 19, 21, 23, 22) in this case in order to reduce its stiffness of release.

2. Toe binding in accordance with claim 1, characterized in that the interconnection means existing between the feeler member (13, 28) and the jaw unit (2) consist of a curved ramp (32) provided on the feeler member and a follower member (18) rigidly fixed to the jaw unit.

3. Toe binding in accordance with claim 2, characterized in that the follower member which is rigidly fixed to the jaw unit (2) is constituted by a cross-pin (18) carried by this jaw unit and preferably provided with an antifriction roller which is capable of rolling against the ramp.

4. Toe binding in accordance with any one of the predecing claims, in which the resilient device for retaining the arms (2) in their normal position comprises a first piston (21) slidably mounted within the body (3) and applied against a cam formed on the stationary pivot (4) by a first resilient member (22) housed within the body, characterized in that this resilient device is provided with a second piston (19) having a surface area which is smaller than that of the first (21) and slidably mounted within this latter, and with a second resilient member (23) which urges the second piston (19) against the first piston (21) and that this abutment member comprises means for causing the feeler member (28) to cooperate with the second piston (19) in order to move this latter away from the first piston (21) while correlatively reducing the stiffness of release in the event of a forward fall or a backward fall.

5. Toe binding in accordance with claim 5, characterized in that said means comprise a first rod (29) disposed transversely within the feeler member (28), the ends of which are connected by means of the crank-arms (31) to those of a second rod (25) which is positioned transversely between the two pistons (19, 21) so as to constitute a frame rigidly fixed to the feeler member (28), suitable slots (26, 27) being formed in the body (3) and in the first piston (21) in order to permit reciprocating movements of the second rod (25) and of the second piston (19) with respect to the first piston (21) as a result of the movements of rotation of the feeler member (28).

## Patentansprüche

1. Vorderbacken für Skibindung, mit
- einem Sohlenhalter aus zwei Seitenarmen (2), die dazu bestimmt sind, mit dem vorderen Teil des Stiefels (20) zusammenzuwirken, um diesen in der Skiachse zu fixieren, wobei der Sohlenhalter von einem Korpus (3) getragen wird, der um einen Drehzapfen (4) schwenkbar angeordnet ist, welcher in vertikaler Richtung auf dem Ski zu befestigen ist,
- einer in dem Korpus untergebrachten federnden Vorrichtung (8, 11, 19, 21, 23, 22), die die Fixierung der Arme (2) in der Halterungsposition des Stiefels mit einer vorgegebenen Auslösehärte gewährleistet,
- und einem Tastorgan (13, 28) in Form eines um eine querliegende Horizontalachse (14) drehbaren, von dem Korpus (3) getragenen Winkelhebels, der mit der vorderen Stirnseite des Stiefels in Kontakt bringbar ist und durch verschiebbare Stifte (16) oder Schwingarme (31) auf die federnde Vorrichtung (8, 11, 19, 21, 23, 22) einwirken kann, um die Auslösehärte dieser Vorrichtung bei seiner Schwenkung unter der Wirkung eines Drucks, der auf einen Vorwärtssturz des Skifahrers und/oder einen von dem Stiefel ausgeübten Axialdruck zurückzuführen ist, herabzusetzen,
dadurch gekennzeichnet, daß, nachdem der Sohlenhalter (2) an dem Korpus (3) um eine querliegende Horizontalachse (h) schwenkbar angelenkt ist, zwischen diesem Sohlenhalter und dem Tastorgan (13, 28) eine Verbindungseinrichtung vorgesehen ist, die auf dieses letztere eine Schwenkbewegung zu übertragen vermag, wenn der Sohlenhalter (2) bei einem Rückwärtssturz des Skifahrers nach oben gezogen wird, so daß das Tastorgan (13, 28) auch in diesem Falle auf die federnde Vorrichtung (8, 11, 19, 21, 23, 22) einwirkt, um deren Auslösehärte herabzusetzen.

2. Vorderbacken nach Anspruch 1, dadurch gekennzeichnet, daß die zwischen dem Tastorgan (13, 28) und dem Sohlenhalter (2) vorgesehene Verbindungseinrichtung aus einer gebogenen Führungsfläche (32) an dem Tastorgan und einem mit dem Sohlenhalter starr verbundenen Folgeorgan (18) besteht.

3. Vorderbacken nach Anspruch 2, dadurch gekennzeichnet, daß das mit dem Sohlenhalter (2) starr verbundene Folgeorgan durch einen querliegenden Dorn (18) gebildet wird, der von dem Sohlenhalter getragen wird und vorzugsweise mit einer reibungsmindernden Rolle versehen ist, die an der Führungsfläche abrollen kann.

4. Vorderbacken nach einem der vorhergehenden Ansprüche, bei dem die federnde Vorrichtung zum Halten der Arme (2) in ihrer Normallage einen ersten Kolben (21) aufweist, der in dem Korpus (3) verschiebbar angeordnet und durch ein in dem Korpus befindliches erstes federndes Organ (22) gegen einen an dem feststehenden Zapfen (4) ausgebildeten Nocken gelegt ist, dadurch gekennzeichnet, daß die federnde Vorrichtung mit einem zweiten Kolben (19), dessen Oberfläche kleiner ist als die des ersten Kolbens (21) und der im Inneren des ersten Kolbens verschiebbar ist, sowie mit einem zweiten federnden Organ (23) versehen ist, das den zweiten Kolben (19) gegen den ersten Kolben (21) drückt, und daß dieser Backen mit einer Einrichtung versehen ist, um das Tastorgan (28) mit dem zweiten Kolben (19) zusammenwirken zu lassen, damit dieser Abstand von dem ersten Kolben (21) erhält und entsprechend die Auslösehärte bei einem Vorwärtssturz oder einem Rückwärtssturz herabgesetzt wird.

5. Vorderbacken nach Anspruch 5, dadurch gekennzeichnet, daß die genannte Einrichtung einen ersten Stab (29) aufweist, der quer in dem Tastorgan (28) liegt, dessen Enden durch die Schwingarme (31) mit denen eines zweiten Stabes (25) verbunden sind, der querliegend zwischen den beiden Kolben (19, 21) in der Weise angeordnet ist, daß ein mit dem Tastorgan (28) starr verbundener Rahmen gebildet wird, wobei geeignete Durchbrechungen (26, 27) in dem Korpus (3) und in dem ersten Kolben (21) vorgesehen sind, um eine Hin- und Herbewegung des zweiten Stabes (25) und des zweiten Kolbens (19) gegenüber dem ersten Kolben (21) als Folge von Drehbewegungen des Tastorgans (28) zu ermöglichen.
